# FASCICULE DE BREVET EUROPEEN

(11) **EP 1 595 041 B1**
(45) Date de publication et mention de la délivrance du brevet: **12.01.2011**
(21) Numéro de dépôt: 04709644.1
(22) Date de dépôt: 10.02.2004
(51) Int. Cl.: E04H 4/00

(54) **PISCINE MODULAIRE**
MODULARES SCHWIMMBAD
MODULAR POOL

(30) Priorité: 10.02.2003 FR 0301565
(43) Date de publication de la demande: 16.11.2005
(73) Titulaire: Lermite S.A., 44470 Thouare sur Loire (FR)
(72) Inventeur: LERMITE, Jean, 44521 Couffe (FR); LERMITE, Jacques, 44850 Mouzeil (FR)
(74) Mandataire: Laget, Jean-Loup
(86) Numéro de dépôt international: PCT/FR2004/000297
(87) Numéro de publication internationale: WO 2004/072411

(56) Documents cités:
- WO-A-84/04768
- BE-A- 1 000 837
- DE-A- 1 808 721
- FR-A- 2 362 983
- FR-A- 2 462 532

## Description

La présente invention concerne une piscine modulaire hors sol ou enterrée, du type constituée principalement à partir d'éléments préfabriqués en béton armé.

Les piscines se présentant sous forme d'un ensemble prêt à monter se sont développées ces dernières années. La plupart sont, pour des raisons de simplicité de fabrication ou d'esthétisme, fabriquées soit à partir d'éléments en bois, soit à partir d'éléments en matière de synthèse.

Les piscines en bois sont prisées pour leur esthétisme. On constate toutefois plusieurs inconvénients liés à la tenue dans le temps du bois. Ces piscines nécessitent donc une maintenance importante et sont finalement, malgré l'utilisation de matériaux naturels, peu respectueuses de l'environnement en raison des lourds traitements qu'elles doivent subir pour limiter leur endommagement dans le temps.

Les piscines en matériau de synthèse sont quant à elles réalisées généralement à partir de structures tubulaires maintenant une bâche souple qui rendent l'ensemble peu résistant sur le plan mécanique.

On connaît en outre des piscines préfabriquées en béton comme l'illustrent les documents DE-A-1.808.721 et FR-A-2.462.532. Dans le cas de la piscine décrite dans le document allemand DE-A-1.808.721, qui comporte toutes les caractéristiques du préambule de la revendication 1, les poteaux sont disposés de part et d'autre d'un empilage de plaques. Ces poteaux reposent directement au sol et non sur une semelle. La margelle est quant à elle constituée d'une pluralité d'éléments assemblés entre deux poteaux.

Le brevet FR-A-2.462.532 décrit quant à lui une piscine dans laquelle les poteaux comportent des pieds réalisés sous forme de dés ou de plots. Des plaques sont disposées entre les poteaux en s'étendant au-dessus des plots desdits poteaux. En conséquence, à nouveau, rien ne permet de maintenir un écartement constant au niveau des poteaux. Il en est de même au niveau de la margelle.

Un but de la présente invention est donc de proposer une piscine modulaire aisée à installer dont la conception permet d'offrir une résistance mécanique élevée et une maintenance réduite alliée à un esthétisme apte à s'intégrer aisément dans un environnement extérieur de type jardin.

Un autre but de la présente invention est de proposer une piscine dont la conception permet l'obtention d'un temps de montage extrêmement court en l'absence de tout outil spécifique.

A cet effet, l'invention a pour objet une piscine modulaire hors sol ou enterrée suivent la revendication 1.

Grâce à la disposition des plaques de façade et à leur coopération à la fois avec les poteaux verticaux, la semelle et la ceinture formant margelle, il en résulte un ensemble prêt à monter dont le montage peut être réalisé en un temps extrêmement court par un opérateur non qualifié et en l'absence d'outil spécifique. La piscine obtenue présente malgré tout une résistance mécanique élevée et est adaptée dans sa conception pour permettre d'offrir une large plage de dimensions et de formes.

La semelle et la margelle sont chacune constituées de sections assemblées bout à bout, chaque zone de liaison entre sections étant située à chaque fois au droit d'un poteau. De ce fait, chaque section de semelle ou de margelle forme un élément continu entre deux poteaux. Il en résulte une rigidification de la structure. Les sections de la margelle pouvont ainsi être assemblées bout à bout entre elles et au sommet des poteaux tandis que les sections de la semelle sont assemblées bout à bout entre elles et à la base des poteaux. En outre, au moins les faces apparentes des plaques et des poteaux peuvent être réalisées en béton traité pour leur conférer un aspect bois naturel ou teinté. Ces plaques peuvent être également rainurées longitudinalement pour conférer à chaque plaque l'apparence de deux planches assemblées. La zone de liaison entre deux plaques peut présenter un profil identique à la rainure pour conférer à l'ensemble l'aspect d'un empilement de planches. On obtient ainsi une piscine préfabriquée à partir d'éléments essentiellement en béton dont l'apparence est conforme à une piscine bois.

L'invention sera bien comprise à la lecture de la description suivante d'exemples de réalisation, en référence aux dessins annexés dans lesquels :
la figure 1 représente une vue partielle en coupe d'une paroi d'une piscine modulaire conforme à l'invention ;
la figure 2 représente une autre vue partielle en coupe d'une paroi conforme à l'invention ;
la figure 3 représente une vue partielle en coupe de la partie supérieure de la paroi de piscine constituée par la ceinture :
la figure 4 représente une vue partielle en coupe d'une variante de la figure 3 ;
la figure 5 représente une vue partielle de face côté extérieur de la zone supérieure de la paroi de piscine;
la figure 6 représente une vue partielle de dessus de la semelle pourvue de poteaux ;
la figure 7 représente une vue partielle schématique en coupe d'un assemblage de plaques à un poteau
la figure 8 représente une vue partielle de face côté extérieur de la paroi de piscine ;
la figure 9 représente une vue partielle de dessus de deux sections de semelle assemblées à un poteau ;
la figure 10 représente une vue partielle de dessus de deux sections de margelle assemblées à un poteau, la pièce de liaison ayant été représentée en pointillés ;
la figure 11 représente une vue de dessous d'une pièce de liaison servant à l'assemblage des sections de margelle à un poteau et
la figure 12 représente une vue en coupe suivant A-A de la figure 11.

Comme mentionné ci-dessus, la piscine 1, objet de l'invention, est une piscine constituée principalement à partir d'éléments préfabriqués en béton armé. Cette piscine peut être une piscine de type enterrée ou hors sol. Afin de pouvoir s'intégrer parfaitement dans un environnement, généralement extérieur, l'ensemble des éléments préfabriqués seront traités d'un point de vue esthétique. Comme l'illustre la figure 1, cette piscine 1 modulaire se compose essentiellement d'une semelle 2 en béton apte à former une ligne continue délimitant le contour de la piscine à fabriquer. Cette semelle 2 est apte à recevoir d'une part des poteaux 3 verticaux en béton, d'autre part un empilage de plaques 4 de façade en béton à plan de joint 4A horizontal. Ces plaques de façade sont maintenues à chacune de leur extrémité par les poteaux 3. Une ceinture 5, en bois ou en béton, formant margelle, coiffe l'extrémité supérieure des poteaux 3 et de l'empilage de plaques 4 en béton pour rigidifier, en coopération avec la semelle 2, l'ensemble de la structure.

La semelle 2, servant à la réception du reste de la structure, est constituée de sections 2A, 2B... 2N en béton assemblées bout à bout, notamment par des cavaliers, ou par des équerres, comme l'illustre la figure 9, ou par tout autre organe de liaison approprié. Ces sections de semelle sont ainsi assemblées bout à bout entre elles et à la base des poteaux 3 par les équerres. Chaque section peut en outre être maintenue fixée dans le sol par l'intermédiaire d'un organe de fixation approprié. La zone de liaison entre deux sections de semelle s'étend au droit d'un poteau de telle sorte que chaque section de semelle constitue un élément continu servant d'élément de rigidification entre deux poteaux. Cette semelle 2 est bien évidemment posée sur un sol préalablement travaillé pour délimiter une surface plane. Cette semelle 2 comporte une rainure 15 pour la réception à emboîtement des embases des poteaux 3 et du chant de la plaque 4 inférieure de l'empilage. Les poteaux 3 ainsi insérés dans la rainure 15 des semelles, dans la zone de liaison entre deux sections de semelles entre elles, présentent, en section transversale, un profil en H. Chaque branche du H du poteau 3 est rectiligne ou forme un dièdre en fonction de la configuration choisie pour la piscine. Quand les deux branches du H sont rectilignes, le poteau sert à la réalisation de parties de parois rectilignes de la piscine comme l'illustre la figure 6. A l'inverse, quand la branche côté intérieur ou côté bassin de la piscine forme un dièdre, ce poteau 3 sert à la réalisation de portions de parois de piscine non rectilignes qui forment un angle entre elles. Les poteaux 3 délimitent, entre les branches du H, des rainures 6 d'insertion des extrémités des plaques 4 de façade. Les plaques 4 de façade sont donc montées à emboîtement dans lesdites rainures 6 comme l'illustre la figure 7. A cet effet, les plaques 4 de façade présentent un profil d'extrémité de forme complémentaire de celui de la rainure 6. A titre d'exemple, ces plaques délimitent une languette venant s'insérer dans la rainure 6. Ainsi, une fois qu'un poteau 3 est logé à l'intérieur de la rainure 15 de la semelle, les plaques de façade peuvent être logées dans la rainure 15 de la semelle 2 et dans les rainures 6 du poteau 3 et sont ainsi maintenues en position en l'absence de tout autre matériau de scellement ou de liaison. L'ensemble plaques/poteaux/semelle forme un ensemble autobloquant du fait du montage à emboîtement des plaques, des poteaux et de la semelle les uns aux autres. Les plaques sont empilées les unes au-dessus des autres. Les chants horizontaux des plaques 4 de façade, servant à la délimitation des plans 4A de joint horizontaux à l'état empilé desdites plaques 4, sont alternativement à profil concave convexe, comme l'illustre la figure 1, pour empêcher un glissement relatif entre les chants des plaques 4 sous charge. Le chant inférieur des plaqués à l'état empilé desdites plaques constitue à chaque fois un chant à profil concave tandis que le chant supérieur de chaque plaque constitue un chant à profil convexe. Bien évidemment, d'autres formes de réalisation des chants des plaques, aptes à établir une liaison par engagement positif de formes géométriques complémentaires, peuvent être envisagées.

Dans l'exemple représenté à la figure 1, l'intérieur de la piscine correspond à la partie s'étendant à droite des plaques tandis que l'extérieur de la piscine correspond à la partie s'étendant à gauche des plaques. Plaques 4 de façade et poteaux 3 sont ainsi positionnés dans la semelle 2 de manière telle que la face des plaques 4, destinée à s'étendre côté bassin de la piscine, est en alignement parfait avec l'une des faces du poteau 3. Grâce à la configuration des poteaux et des plaques et à leur mode de liaison, il est possible d'obtenir une piscine au contour polygonal, en particulier octogonal ou décagonal. Dans ce cas, la piscine présente une forme dans laquelle ses bords longitudinaux parallèles sont rectilignes tandis que les extrémités de la piscine sont constituées par un contour polygonal à quatre faces. Grâce aux éléments préfabriqués ci-dessus, un grand nombre de dimensions de piscines peuvent être obtenues.

On note qu'en ce qui concerne les éléments de semelle, il existe quatre types d'éléments de semelle en fonction de la configuration de zone d'extrémité de la rainure 15 destinée à recevoir le poteau 3. Il existe par ailleurs deux modèles de poteaux et un seul modèle de plaque 4.

L'ensemble décrit ci-dessus est rigidifié par l'intermédiaire d'une ceinture 5, en bois, en béton ou en composite, formant margelle, coiffant, c'est-à-dire se positionnant au-dessus de l'extrémité supérieure des poteaux 3 et de l'empilage des plaques 4. Cette margelle 5 est constituée de sections 5A, 5B... 5N assemblées bout à bout, entre elles et au sommet des poteaux 3, chaque zone de liaison entre sections 5A, 5B... 5N étant située au droit d'un poteau 3. Chaque poteau 3 présente une épaisseur supérieure à celle des plaques de manière à présenter une partie de poteau en saillie des plaques côté extérieur de la piscine. Le sommet de l'empilage des plaques 4 dépasse la hauteur hors tout de la partie saillante des poteaux 3 pour permettre un montage coiffant de la margelle 5 sur le chant supérieur de la dernière plaque 4 de l'empilage et une fixation de cette margelle au sommet des poteaux 3 dans la zone de la partie saillante desdits poteaux. Ainsi, chaque poteau présente, dans sa zone en alignement avec les plaques 4, une hauteur correspondant à celle de l'empilage de plaques tandis que, dans sa partie saillante en direction de l'extérieur du bassin, il présente une hauteur hors tout inférieure à l'empilage. Il en résulte un décrochement au niveau de chaque poteau pour obtenir une telle variation de hauteur. Ce décrochement peut servir d'une part à la réception d'une partie de la ceinture 5 de manière à constituer une zone d'appui de la margelle empêchant un basculement de cette dernière, d'autre part, au passage d'un profilé 52 ou 52' ménageant une gorge d'insertion d'un liner qui sera décrit ci-après.

La margelle peut affecter un grand nombre de formes comme l'illustrent les figures 2 à 4. Dans l'exemple représenté à la figure 3, la margelle 5 est monobloc et prend appui directement sur le sommet des poteaux 3 et des plaques 4. La fixation est obtenue au niveau du sommet des plaques 4 par emboîtement à engagement des formes complémentaires constituées par le profil convexe de la plaque et le profil concave de la base de la margelle. Cette margelle, qui affecte sensiblement la forme d'un T en coupe transversale, présente à la base de la branche verticale du T, un logement 11 pour la réception d'une vis 10, cette vis 10 autorisant la fixation de la margelle 5 au sommet du poteau sur la partie saillante de ce dernier. Cette fixation est invisible. Le détail du reste de la fixation est représenté plus particulièrement à la figure 5. Chaque margelle est ainsi fixée au poteau 3 par l'intermédiaire d'équerres 8, elles-mêmes fixées au poteau 3 au moyen d'un axe traversant 9. Enfin, les sections de margelle sont assemblées entre elles par l'intermédiaire d'un plat de liaison 13 positionné sous l'une des branches horizontales du T côté extérieur du bassin, ce plat 13 de liaison étant fixé à chaque section de margelle par l'intermédiaire d'un organe vis écrou représenté en 12 aux figures. Dans l'exemple représenté à la figure 4, la margelle 5 est constituée de trois éléments représentés pour l'un en 5A ou 5B... 5N et pour les autres en 51 et 52. Un premier profilé réalisé en aluminium ou en matière de synthèse et représenté en 52 aux figures vient coiffer le sommet de la dernière plaque 4 de l'empilement et le poteau. Ce profilé est destiné par ailleurs à recevoir à emboîtement un autre profilé représenté en 5A, 5B... 5N destiné à constituer la surface de la margelle parcourue par les utilisateurs de la piscine. Un autre profilé 51 vient se positionner sur la partie saillante en débord vers l'extérieur du poteau 3 et s'étend entre le profilé 5A, 5B... 5N et le sommet de la partie saillante du poteau 3. Il empêche tout basculement à gauche dans la figure 3 du profilé 5A, 5B... 5N de la margelle. A nouveau, les profilés 5A, 5B... 5N de margelle sont assemblés entre eux par l'intermédiaire d'un plat 13 de liaison et d'un système vis écrou 12. L'élément 51 de la margelle est quant à lui relié au poteau 3 par l'intermédiaire d'équerres 8 s'étendant sur deux faces opposées du poteau 3. Un système vis écrou 9 traversant les équerres 8 et le poteau 3 permet la fixation de ces dernières au poteau 3. L'autre branche de l'équerre est destinée à recevoir un système vis écrou 14 traversant l'élément 51 de margelle. Dans les deux cas, cette ceinture 5 doit en outre ménager une gorge d'accrochage du liner. Dans l'exemple représenté à la figure 3, cette gorge, représentée en 16, est délimitée par le profilé 52 venant coiffer les plaques 4 de façade. Dans la figure 3, cette gorge 7 d'accrochage du liner 17 est venue de fabrication avec ladite margelle 5.

Un autre mode de réalisation de la margelle 5 est représenté aux figures 2 et 8 à 10. Dans ce mode de réalisation, la margelle 5 est à nouveau constituée de trois éléments représentés pour l'un en 5A ou 5B ou 5C et pour les deux autres en 51' et 52'. Un premier profilé, réalisé en aluminium ou en matière de synthèse et représenté en 52', vient coiffer le sommet de la dernière plaque 4 de l'empilement de plaques et du poteau. Ce profilé 52' est destiné à constituer une surface d'appui d'un autre profilé représenté en 5A ou 5B ou 5N aux figures, ce profilé constituant la section de profilé de margelle destiné à être assemblé bout à bout avec une autre section de margelle. Une autre pièce, représentée en 51', vient se positionner sur la partie saillante en débord vers l'extérieur du poteau et s'étend entre le profilé 5A ou 5B ou 5N et le sommet de la partie saillante du poteau 3. Cette pièce 51' constitue une pièce de liaison de deux sections 5A, 5B... 5N de margelle au poteau 3. Cette pièce 51', dont le détail est représenté aux figures 10 à 12, affecte la forme d'un T dont la branche verticale est constituée d'un montant creux en U destiné à entourer au moins partiellement le poteau 3 tandis que la branche horizontale du T est formée d'une platine. Chaque aile du T constitue une surface d'appui d'une section 5A, 5B, 5N de margelle fixée par boulonnage à la pièce 51' de liaison. De même, la branche verticale du T est fixée par boulonnage au poteau 3. Grâce à cette pièce de liaison intermédiaire 51', on constate que poteaux 3, sections 5A, 5B de margelle et sections 2A, 2B de semelle constituent un cadre rigide à l'intérieur duquel sont empilées les plaques 4. La piscine est ainsi constituée d'une succession de cadres contigus, un même poteau constituant à chaque fois un montant commun à deux cadres contigus.

Pour parfaire l'ensemble et conférer à la piscine une esthétique semblable à celle obtenue dans le cas de piscines en bois, au moins les faces apparentes des plaques 4 et des poteaux 3 sont réalisées en béton traité pour leur conférer un aspect bois naturel ou teinté.

Les plaques 4 sont rainurées longitudinalement, comme l'illustrent les figures 2 et 8, pour conférer à chaque plaque 4 l'apparence d'au moins deux planches assemblées, la zone de liaison entre deux plaques présentant un profil identique à la rainure pour conférer à l'ensemble l'aspect d'un empilement de planches.

Comme l'illustre la description ci-dessus, le montage d'une telle piscine s'avère extrêmement aisé. Il convient en effet, dans un premier temps, d'installer l'ensemble des sections 2A à 2N permettant la réalisation de la semelle correspondant aux contours de la piscine. Une fois cette semelle installée et, de préférence fixée au sol, au moins un poteau 3A est logé à l'intérieur de la rainure 15 de la semelle. Les plaques 4 de façade sont ensuite disposées par simple empilement de part et d'autre du poteau 3 en venant se loger à emboîtement dans les rainures 6 du poteau 3. Une fois l'empilement réalisé, un poteau 3 est fixé à l'autre extrémité de chaque empilage de plaques 4. Lorsque la totalité du contour de la piscine a été réalisé par empilage de plaques et positionnement de poteaux 3, la ceinture 5 peut être fixée. Cette ceinture 5, en particulier lorsqu'elle est réalisée à partir d'un élément monobloc comme l'illustre la figure 2, peut être fixée très simplement sur l'ensemble de la structure préalablement décrite par simple boulonnage. Cette ceinture 5 peut être réalisée en bois, en béton ou en composite. Dans le cas représenté à la figure 2, cette ceinture 5 formant margelle peut être formée par extrusion à partir d'une composition constituée essentiellement de particules ou fines de bois liées au moyen d'une résine. Bien qu'un grand nombre d'éléments soient réalisés en béton, il doit être constaté qu'aucun matériau de scellement n'est nécessaire à l'assemblage desdits éléments. Il en résulte un temps de montage extrêmement court et un montage facilité de l'ensemble. En outre, le poids de l'eau sur le liner tend à tendre le liner qui, du fait de l'emplacement de son accrochage sur la structure de piscine, tend à exercer sur les plaques une pression verticale renforçant le maintien de ces dernières à l'état empilé.

## Revendications

1. Piscine (1) modulaire hors sol ou enterrée, constituée principalement à partir d'éléments préfabriqués en béton armé et comportant une semelle (2) en béton, des poteaux (3) rainurés verticaux en béton, au moins un empilage de plaques (4) de façade en béton à plan de joint (4A) horizontal, et une ceinture (5) en bois, en béton ou en composite, la dite semelle délimitant le contour de la piscine, cette semelle (2) recevant d'une part lesdits poteaux (3), qui présentent en section transversale un profil en H pour délimiter, entre les branches du H, lesdites rainures (6), d'autre part le dit au moins un empilage de plaques (4) de façade maintenues à chacune de leurs extrémités dans les rainures desdits poteaux (3), la semelle (2) étant constituée de sections (2A, 2B... 2N) en béton, et la dite ceinture (5) formant margelle, coiffant l'extrémité supérieure des poteaux (3) rainurés et de l'empilage de plaques (4) en béton pour rigidifier l'ensemble de la structure,
**caractérisée en ce que**
les dites sections (2A, 2B... 2N) en béton sont assemblées bout à bout entre elles par des organes de liaison, chaque zone de liaison entre sections (2A, 2B... 2N) de semelle étant située au droit d'un des dits poteaux (3), et la dite semelle (2) comporte une rainure (15) de réception des poteaux (3) et du chant de la plaque (4) inférieure de l'empilage reçus à emboîtement dans ladite rainure (15) de sorte que semelle (2) rainurée, poteaux (3) rainurés et plaques (4) sont montés à emboîtement les uns par rapport aux autres et constituent un ensemble autobloquant.

2. Piscine (1) modulaire selon la revendication 1,
**caractérisée en ce que** la margelle (5) est constituée de sections (5A, 5B... 5N) assemblées bout à bout, entre elles et au sommet des poteaux (3), chaque zone de liaison entre sections (5A, 5B... 5N) étant située au droit d'un poteau (3).

3. Piscine modulaire selon l'une des revendications 1 et 2,
**caractérisée en ce qu'**au moins les faces apparentes des plaques (4) et des poteaux (3) sont réalisées en béton traité pour leur conférer un aspect bois naturel ou teinté

4. Piscine modulaire selon la revendication 3,
**caractérisée en ce que** les plaques (4) sont rainurées longitudinalement pour conférer à chaque plaque (4) l'apparence d'au moins deux planches assemblées, la zone de liaison entre deux plaques présentant un profil identique à la rainure pour conférer à l'ensemble l'aspect d'un empilement de planches (4).

5. Piscine modulaire selon l'une des revendications 1 à 4,
**caractérisée en ce que** les chants horizontaux des plaques (4) de façade, servant à la délimitation des plans (4A) de joint horizontaux à l'état empilé desdites plaques (4), sont alternativement à profil concave convexe pour empêcher un glissement relatif entre les chants des plaques (4) sous charge.

6. Piscine (1) modulaire selon la revendication 1,
**caractérisée en ce que** chaque branche du H du poteau (3) est rectiligne ou forme un dièdre.

7. Piscine (1) modulaire selon l'une des revendications 1 à 6,
**caractérisée en ce que** chaque poteau (3) présente une épaisseur supérieure à celle des plaques de manière à présenter une partie de poteau en saillie des plaques côté extérieur de la piscine et **en ce que** le sommet de l'empilage des plaques (4) dépasse la hauteur hors tout de la partie saillante des poteaux (3) pour permettre un montage coiffant de la margelle (5) sur le chant supérieur de la dernière plaque (4) de l'empilage et une fixation de cette margelle au sommet des poteaux (3).

8. Piscine (1) modulaire selon l'une des revendications 1 à 7,
**caractérisée en ce que** la margelle (5) est monobloc et prend appui directement sur le sommet des poteaux (3) et des plaques (4).

9. Piscine (1) modulaire selon l'une des revendications 1 à 8,
**caractérisée en ce que** les sections (2A, 2B... 2N) de semelle sont assemblées bout à bout entre elles et à la base des poteaux (3) par des équerres.

## Claims

1. An above-ground or in-ground modular swimming pool (1), mainly consisting of prefabricated elements in reinforced concrete and including a concrete base (2), vertical grooved concrete posts (3), at least one stack of frontage concrete plates (4) with a horizontal jointing plane (4A), and a belt (5) in wood, concrete or in composite, said base delimiting the contour of the pool, this base (2) receiving said posts (3) on the one hand, which cross-sectionally have a H-shaped profile in order to delimit between the branches of the H, said grooves (6), said at least one stack of frontage plates (4) on the other hand maintained at each of their ends in the grooves of said posts (3), the base (2) consisting of concrete sections (2A,2B,...,2N), and said belt (5) forming a sundeck, capping the upper end of the grooved posts (3) and of the stack of concrete plates (4) for stiffening the whole of the structure,
**characterized in that**
said concrete sections (2A, 2B,... 2N) are assembled together end-to-end, by connecting members, each connecting area between base sections (2A, 2B,... 2N), being located at right angles to one of said posts (3), and said base (2) includes a groove (15) for receiving the posts (3) and the edge of the lower plate (4) of the stack fittedly received into said groove (15) so that the grooved base (2), grooved posts (3) and plates (4) are fittedly mounted with respect to each other and form a self-locking assembly.

2. The modular pool according to claim 1,
**characterized in that** the sundeck (5) consists of sections (5A, 5B,... 5N) assembled end-to-end, between them and a the top of the posts (3), each connecting area between sections (5A, 5B,... 5N) being located at right angles to a post (3).

3. The modular pool according to any of claims 1 and 2,
**characterized in that** at least the apparent faces of the plates (4) and of the posts (3) are made in reinforced concrete in order to give them a natural or stained wood aspect.

4. The modular pool according to claim 3,
**characterized in that** the plates (4) are grooved longitudinally in order to give each plate (4) the appearance of at least two assembled planks, the connecting area between two plates having a profile identical with the groove in order to give the assembly the aspect of a stack of planks (4).

5. The modular pool according to any of claims 1 to 4,
**characterized in that** the horizontal edges of the frontage plates (4), used for delimiting the horizontal jointing planes (4A) in the stacked condition of said plates (4), are alternatively with a concave convex profile for preventing relative sliding between the edges of the plates (4) under a load.

6. The modular pool (1) according to claim 1,
**characterized in that** each branch of the H of the post (3) is rectilinear or forms a dihedron.

7. The modular pool (1) according to any of claims 1 to 6,
**characterized in that** each post (3) has a larger thickness than that of the plates so as to have a post portion protruding from the plates on the outer side of the pool and **in that** the top of the stack of the plates (4) juts out above the overall height of the protruding portion of the posts (3) so as to allow the sundeck (5) to be cappingly mounted on the upper edge of the last plate (4) of the stack and this sundeck to be attached to the top of the posts (3).

8. The modular pool (1) according to any of claims 1 to 7,
**characterized in that** the sundeck (5) is in one piece and directly bears upon the top of the posts (3) and of the plates (4).

9. The modular pool (1) according to any of claims 1 to 8,
**characterized in that** the base sections (2A, 2B,... 2N), are assembled together end-to-end and at the base of the posts (3) by corner blocks.

## Patentansprüche

1. Sich außerhalb des Bodens befindendes oder in den Boden eingelassenes modulares Schwimmbecken (1), das im Wesentlichen von vorgefertigten Stahlbeton-Elementen gebildet wird und einer Betonsohle (2), vertikalen gerillte Betonpfosten (3), mindestens einem Stapel von Beton-Fassadenplatten (4) mit horizontaler Verbindungsebene (4A) und einem Gürtel (5) aus Holz, aus Beton oder aus Verbundstoff, wobei die Sohle den Umfang des Schwimmbeckens begrenzt, wobei diese Sohle (2) einerseits die Pfosten (3) aufnimmt, die im transversalen Querschnitt ein H-Profil aufweisen, um zwischen den Schenkeln des H die Rillen (6) zu begrenzen, andererseits den mindestens einen Stapel von Fassadenplatten (4), die an jedem ihrer Enden in den Rillen der Pfosten (3) gehalten werden, wobei die Sohle (2) aus Betonabschnitten (2A, 2B ... 2N) besteht, und der Gürtel (5) einen Rand bildet, der das obere Ende der gerillten Pfosten (3) und der Betonplattenstapel (4) bedeckt, um die gesamte Struktur zu versteifen,
**dadurch gekennzeichnet, dass**
die Betonabschnitte (2A, 2B ... 2N) an ihren Enden untereinander durch Verbindungsorgane verbunden sind, wobei sich jeder Verbindungsbereich zwischen Sohlenabschnitten (2A, 2B ... 2N) rechtwinklig zu einem der Pfosten (3) befindet, und die Sohle (2) eine Rille (15) zur Aufnahme der Pfosten (3) und der Kante der unteren Platte (4) des Stapels umfasst, die durch Einlassen in der Rille (15) derart aufgenommen sind, dass die gerillte Sohle (2), die gerillten Pfosten (3) und die Platten (4) durch Einlassen im Verhältnis zueinander montiert sind und eine sich selbst blockierende Gruppe darstellen.

2. Modulares Schwimmbecken (1) nach Anspruch 1,
**dadurch gekennzeichnet, dass** der Gürtel (5) aus Abschnitten (5A, 5B ... 5N) besteht, die an ihren Enden, untereinander und an der Krone der Pfosten (3) verbunden sind, wobei jeder Verbindungsbereich zwischen Abschnitten (5A, 5B ... 5N) rechtwinklig zu einem Pfosten (3) liegt.

3. Modulares Schwimmbecken nach einem der Ansprüche 1 und 2,
**dadurch gekennzeichnet, dass** mindestens die sichtbaren Seiten der Platten (4) und der Pfosten (3) aus behandeltem Beton gefertigt sind, um ihnen das Aussehen von natürlichem oder getöntem Holz zu verleihen.

4. Modulares Schwimmbecken nach Anspruch 3,
**dadurch gekennzeichnet, dass** die Platten (4) längs gerillt sind, um jeder Platte (4) das Aussehen von mindestens zwei verbundenen Tafeln zu verleihen, wobei der Verbindungsbereich zwischen zwei Platten ein Profil aufweist, das mit der Rille identisch ist, um der Gruppe das Aussehen eines Tafelstapels (4) zu verleihen.

5. Modulares Schwimmbad nach einem der Ansprüche 1 bis 4,
**dadurch gekennzeichnet, dass** die horizontalen Kanten der Fassadenplatten (4), die im gestapelten Zustand der Platten (4) zur Begrenzung der horizontalen Verbindungsebenen (4A) dienen, abwechselnd ein konkaves und konvexes Profil haben, um ein relatives Gleiten zwischen den Kanten der Platten (4) unter Belastung zu verhindern.

6. Modulares Schwimmbecken (1) nach Anspruch 1,
**dadurch gekennzeichnet, dass** jeder Schenkel des H des Pfostens (3) gerade ist oder einen Dieder bildet.

7. Modulares Schwimmbecken (1) nach einem der Ansprüche 1 bis 6,
**dadurch gekennzeichnet, dass** jeder Pfosten (3) eine Dicke aufweist, die größer ist als die Dicke der Platten, so dass ein Teil des Pfostens an der Außenseite des Schwimmbeckens über die Platten hervorsteht, und **dadurch**, dass die Krone des Stapels der Platten (4) die Höhe über alles des hervorstehenden Abschnitts der Pfosten (3) überragt, um eine bedeckende Montage des Randes (5) auf der oberen Kante der letzten Platte (4) des Stapels zu erlauben und eine Befestigung dieses Randes auf der Krone der Pfosten (3).

8. Modulares Schwimmbecken (1) nach einem der Ansprüche 1 bis 7,
**dadurch gekennzeichnet, dass** der Rand (5) aus einem Stück ist und direkt auf der Krone der Pfosten (3) und der Platten (4) aufliegt.

9. Modulares Schwimmbecken (1) nach einem der Ansprüche 1 bis 8,
**dadurch gekennzeichnet, dass** die Sohlenabschnitte (2A, 2B ... 2N) an ihren Enden untereinander und auf der Basis der Pfosten (3) durch Winkel verbunden sind.
